# EUROPÄISCHE PATENTANMELDUNG

(11) **EP 1 533 007 A1**
(43) Veröffentlichungstag der Anmeldung: **25.05.2005**
(21) Anmeldenummer: 04405688.5
(22) Anmeldetag: 10.11.2004
(51) Int. Cl.: A63C 7/04

(54) **Vorrichtung zum Befestigen eines Skifells am hinteren Ende eines Skis**

(30) Priorität: 19.11.2003 CH 19802003
(71) Anmelder: Nicama GmbH, 8755 Ennenda (CH)
(72) Erfinder: Marti, Hansruedi, 8755 Ennenda (CH)
(74) Vertreter: Groner, Manfred

(57) **Zusammenfassung**

Die Vorrichtung weist einen Halter (8) auf, der Mittel (10) zu seiner Befestigung am hinteren Ende (24) des Skis (1) besitzt. Ein Spannelement (11) dient zum Spannen des Skifells (6). Das Spannelement (11) ist in seiner Längsrichtung im Wesentlichen unelastisch und der Halter (8) besitzt Rastmittel (18, 19), mit denen das Spannelement (11) selbsttätig gegen eine Rückwärtsbewegung verrastbar ist. Das Spannen des Skifells (6) erfolgt in einfacher Weise durch Ziehen am Spannelement (11), das in der erreichten Spannposition selbsttätig verrastet wird.

## Beschreibung

Die Erfindung betrifft eine Vorrichtung zum Befestigen eines Skifells am hinteren Ende eines Skis, mit einem Halter, der Mittel zu seiner Befestigung am hinteren Ende des Skis aufweist, mit einem Spannelement zum Spannen des Skifells und mit einem Haken, an dem der Halter am hinteren Ende auf den Ski aufsetzbar ist.

Skifelle, auch Steigfelle genannt, werden wie allgemein bekannt ist, auf Skis montiert, um beispielsweise bei Skiwanderungen im Gebirge ansteigen zu können. Ein geeignetes Skifell verhindert eine Rückwärtsbewegung des Skis beim Ansteigen und soll möglichst wenig die Vorwärtsbewegung behindern. Skifelle sind sowohl als synthetische als auch natürliche Felle in unterschiedlichen Ausführungen bekannt. Eine Schwierigkeit bei solchen Skifellen ist insbesondere ihre Befestigung am hinteren Ende des Skis. Eine solche Befestigung sollte so ausgeführt sein, dass sie unter winterlichen Bedingungen einerseits einfach und schnell vom Benutzer montierbar ist andererseits das Skifell fest mit dem Ski verbindet. In der Regel wird das Skifell an einem vorderen Ende mit einem Halter lösbar am Spitz des Skis und mit einem weiteren Halter unter Spannung am hinteren Ende des Skis befestigt.

Durch die US 6,471,234 ist ein Halter bekannt geworden, mit dem das hintere Ende eines Skifells unter Spannung am hinteren Ende eines Skis befestigbar ist. Das Spannelement ist hier ein gummielastisches Band, das an dem einen Ende mittels einer Platte am Skifell befestigt ist und am anderen Ende lösbar am Halter befestigt wird. Nach der einen hier offenbarten Ausführung weist das Spannelement eine Reihe von Löchern auf, während der Halter einen vorspringenden Nocken besitzt, der in eines der Löcher eingreift.

Die US 6,105,990 zeigt in den Figuren 2a bis 2c einen Halter zur Befestigung des hinteren Endes eines Skifells an einem Ski. Der Halter besteht aus einer hakenförmigen Platte, an welcher das hintere Ende des Skifells mit Nieten befestigt wird. Die Platte ist aus Aluminiumblech hergestellt. Der Halter besitzt jedoch kein Spannelement, da die Spannung durch einen am vorderen Ende des Skis montierten Spanner erzeugt wird.

Die CH 673 399 offenbart einen Halter zur Befestigung des hinteren Endes eines Skifells, mit dem jedoch ebenfalls keine Spannung auf das Skifell ausgeübt werden kann. Der Halter ist als Platte ausgebildet, die zur Befestigung des Skifells Domen aufweist, welche von unten in das Skifell eindringen. Zudem wird das Skifell durch Kleben am Halter befestigt.

Der Erfindung liegt die Aufgabe zugrunde, einen Halter der genannten Art zu schaffen, mit dem ein Skifell noch sicherer und einfacher am hinteren Ende eines Skis befestigt werden kann.

Die Aufgabe ist bei einer gattungsgemässen Vorrichtung dadurch gelöst, dass das Spannelement in seiner Längsrichtung im Wesentlichen unelastisch ist und der Halter Rastmittel aufweist, mit denen das Spannelement selbsttätig gegen eine Rückwertsbewegung verrastbar ist. Bei der erfindungsgemässen Vorrichtung ist das Spannelement nicht gummielastisch und kann dadurch das hintere Ende des Skifells wesentlich zuverlässiger halten als ein elastisches Band. Zudem kann eine fast unbegrenzte Zugkraft auf das Skifell ausgeübt werden. Da das Spannelement nicht elastisch ist, kann es aus einem biegbaren aber ansonsten harten Kunststoff hergestellt werden, an dem Rastelemente, beispielsweise Rippen, angespitzt werden können. Um ein Skifell zu spannen, muss lediglich am Spannelement gezogen werden, bis die geeignete Spannung erreicht wird. In der erreichten Spannposition wird das Spannelement selbsttätig verrastet und kann sich von selbst nicht mehr lösen. Die Handhabung ist somit wesentlich einfacher als beim Stand der Technik, nach dem der Halter einen Nocken aufweist, der in ein Loch des Spannelementes eingeführt werden muss. Bei einem solchen Spannelement besteht die Gefahr, dass ein solches Loch ausreisst. Bei der erfindungsgemässen Vorrichtung kann dies vermieden werden. Dies insbesondere deshalb, weil das Spannelement aus hartem und damit wesentlich wiederstandsfähigerem Kunststoff hergestellt werden kann.

Nach einer Weiterbildung der Erfindung weist der Haken an seiner Unterseite Führungsmittel für das Spannelement auf. Bei dieser Weiterbildung der Erfindung ist das Spannelement an der Unterseite des Halters geführt, insbesondere gegen ein seitliches Verschieben. Damit ergibt sich eine besonders zuverlässige Fixierung des Skifells an seinem hinteren Ende.

Nach einer Weiterbildung der Erfindung ist vorgesehen, dass das Spannelement an seiner Oberseite oder an seiner Unterseite eine Vielzahl von Rippen aufweist, die Rastelemente bilden, welche sich quer zur Längsrichtung des Spannelementes erstrecken. Dadurch ist eine besonders feine Rastung möglich, sodass das Spannelement im Wesendlichen in jeder Position selbsttätig verrastet werden kann.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Fig. 1: eine räumliche Ansicht einer erfindungsgemässen Vorrichtung in einem abgeschnittenen hinteren Ende eines Skis,
- Fig. 2: eine weitere Ansicht gemäss Fig. 1 jedoch mit Blick auf die Unterseite des Skis,
- Fig. 3: eine Seitenansicht der erfindungsgemässen Vorrichtung in einem abgeschnittenen hinteren Ende eines Skis,
- Fig. 4: eine räumliche Ansicht der erfindungsgemässen Vorrichtung,
- Fig. 5: eine räumliche Ansicht des Halters,
- Fig. 6: eine weitere räumliche Ansicht des Halters,
- Fig. 7: eine weitere räumliche Ansicht des Halters,
- Fig. 8: einen Längsschnitt durch einen Abschnitt des Spannelementes und,
- Fig. 9: einen Längsschnitt durch den Halter.

Die Fig. 1 bis 3 zeigen das hintere Ende 24 eines Skis 1, sowie eine an diesem hinteren Ende 24 angeordnete Vorrichtung 2 zur Befestigung des hinteren Endes 25 eines Steigfelles 6 am Ski 1. Die Vorrichtung 2 besteht aus einem Halter 8 mit einem Gehäuse 9 sowie einem Spannelement 11. Der Halter 8 als auch das Spannelement 11 sind vorzugsweise aus hartem Kunststoff hergestellt. Das vergleichsweise flache und bandförmige Spannelement 11 ist flexibel, jedoch in seiner Längsrichtung im Wesentlichen nicht dehnbar.

Der Halter 8 weist an seiner Unterseite einen angeformten Haken 10 auf, mit dem der Halter 8 auf eine hintere Kante 3 des Skis aufgesetzt ist. Das Spannelement 11 ist um die in Fig. 9 gezeigte halbkreisförmige Führungsfläche 26 des Hakens 10 herumgelegt.

Das Spannelement 11 ist aus einem Stück hergestellt und weist ein verbreitertes Befestigungsende 12 auf, das gemäss Fig. 2 zwei und gemäss Fig. 4 drei Löcher 21 aufweist, mit denen das Spannelement 11 mit hier nicht gezeigten Nieten an einer Platte 7 unlösbar befestigt ist. Diese Platte 7 ist ebenfalls unlösbar am hinteren Ende 25 des Felles 6 befestigt. Die Platte 7 kann beispielsweise am Fell 6 in bekannter Weise angeklebt sein.

Das Spannelement 11 besitzt zudem ein Griffende 13, das als Ring ausgebildet ist und gemäss Fig. 1 an der Oberseite 4 des Skis 1 angeordnet ist. Das Griffende 13 ragt aus einem Durchgang 16 des Halters 8 heraus und kann von Hand zum Spannen des Fells 6 mit einer Hand gefasst werden. Zwischen dem Griffende 13 und dem Befestigungsende 12 ist das Spannelement 11 verschieblich am Halter 8 gelagert, und gegen eine Seitenbewegung an Seitenwandungen 22 und 23 geführt. Die Seitenwandungen 22 sind gemäss Fig. 7 im Bereich des Hakens 10 und damit an der Unterseite 5 des Skis 1 angeordnet. Die Wandungen 23 befinden sich an der Oberseite des Halters 8 und sind mit einem brückenförmigen Träger 17 miteinander verbunden. Unterhalb dieses Trägers 17 befindet sich der obengenannte Durchgang 16.

Am brückenförmigen Träger 17 ist eine Rastzunge 18 angeformt, die nach oben federelastisch auslenkbar ist und die sich im Wesentlichen parallel zur Oberseite 4 des Skis 1 nach vorne erstreckt. An der Unterseite der Rastzunge 18 ist eine Rastkante 19 angeformt, wie insbesondere die Fig. 9 zeigt. Die Rastkante 19 erstreckt sich quer zur Längsrichtung des Spannelementes 11 zwischen den beiden Seitenwandungen 23. Diese Kante 19 liegt an einer Oberseite 27 auf, die sich ebenfalls zwischen den beiden Seitenwandungen 23 erstreckt. Ist das Spannelement 11 gemäss Fig. 4 durch den Durchgang 16 hindurchgezogen, so liegt die Kante 19 federelastisch an der Oberseite 28 eines bandförmigen Abschnittes 14 federelastisch an. In einem Bereich dieses Bandabschnittes 14 sind an der Oberseite 28 Rippen 15 angeformt, die sich gemäss Fig. 8 nach oben erstrecken und zahnförmig ausgebildet sind. Die Rippen 15 erstrecken sich zudem quer zur Längsrichtung des Spannelementes 11. Die Kante 19 ist korrespondierend zu Rillen 29 ausgebildet, die sich jeweils zwischen zwei Rippen 15 parallel zu diesen erstrecken. Die Rillen 29 und die Rastkante 19 sind so ausgebildet, dass sich das Spannelement 11 gemäss Fig. 4 in Richtung des Pfeiles 30, jedoch nicht in Gegenrichtung bewegen kann. Die Rippen 15 bilden somit eine Art Widerhaken.

Zwischen dem Bereich mit den Rippen 15 und dem Befestigungsende 12 weist das Spannelement 11 eine längliche Ausnehmung 20 aus, die bewirkt, dass das Spannelement 11 in diesem Bereich flexibler ist als in den anderen Bereichen. Das Spannelement 11 kann sich dadurch leichter an die gebogene Führungsfläche 26 anpassen.

Nachfolgend wird die Wirkungsweise der Vorrichtung 2 näher erläutert.

Um das Skifell 6 an der Unterseite 5 bzw. der Sohle des Skis 1 zu befestigen, wird dieses mit einer hier nicht gezeigten Haltevorrichtung am hier nicht gezeigten Spitz des Skis 1 befestigt. Das hintere Ende 25 des Skifells 6 wird an der Platte 7 und am Spannelement 11 befestigt, falls dies noch nicht der Fall sein sollte. Nun wird das Spannelement 11 mit dem Griffende 13 voraus in den Durchgang 16 eingeschoben, bis das Griffende 13 aus diesem Durchgang 16 herausragt. Nun wird der Halter 8 auf das hintere Ende 24 des Skis 1 aufgesetzt. Am Griff 13 wird nun gemäss Fig. 3 in Richtung des Pfeiles 30 gezogen, sodass sich das Spannelement 11 in seiner Längsrichtung bewegt und das Fell 6 gespannt wird. Wird das Griffende 13 losgelassen, so verhindert die Rastzunge 18 sofort eine Rückwärtsbewegung des Spannelementes 11, da die Rastkante 19 an einer der Rippen 15 einrastet. Das Skifell 6 bleibt somit gespannt, da das Spannelement 11 im Halter 8 verrastet ist und sich nicht nach rückwärts bewegen kann. Ein Nachspannen durch Ziehen am Griffende 13 ist jedoch jederzeit möglich, wobei die neue Position sofort wieder durch den Eingriff der Rastkante 19 fixiert wird. Beim Spannen bzw. Ziehen am Spannelement 11 ist wesentlich, dass dieses in Längsrichtung durch die Wandungen 23 und 22 exakt geführt ist. Auch nach der Befestigung des Skifelles 6 kann sich das Spannelement 11 seitlich im Halter 8 nicht bewegen und fixiert dadurch das hintere Ende 25 des Skifelles 6 am Ski 1. Da das Spannelement 11 im Wesentlichen unelastisch ist, kann an diesem zum Spannen des Skifells 6 kräftig gezogen werden. Ein Reissen oder Überdehnen des Spannelements 11 ist hierbei nicht zu befürchten.

### Bezugszeichenliste

- 1.: Ski
- 2.: Vorrichtung
- 3.: hinterer Rand
- 4.: Oberseite
- 5.: Unterseite
- 6.: Fell
- 7.: Befestigungsplatte
- 8.: Halter
- 9.: Gehäuse
- 10.: Haken
- 11.: Spannelement
- 12.: Befestigungsende
- 13.: Griffende
- 14.: Bandabschnitt
- 15.: Rippen
- 16.: Durchgang
- 17.: Träger
- 18.: Rastzunge
- 19.: Rastkante
- 20.: Ausnehmung
- 21.: Befestigungslöcher
- 22.: Seitenführung
- 23.: Seitenwandung
- 24.: hinteres Ende
- 25.: hinteres Ende
- 26.: Führungsfläche
- 27.: Oberseite
- 28.: Oberseite
- 29.: Rillen
- 30.: Pfeil

## Patentansprüche

1. Vorrichtung zum Befestigen eines Skifells (6) am hinteren Ende (24) eines Skis (1), mit einem Halter (8), der Mittel (10) zu seiner Befestigung am hinteren Ende (24) des Skis (1) aufweist, mit einem Spannelement (11) zum Spannen des Skifells (6) und mit einem Haken (10), an dem der Halter (8) am hinteren Ende des Skis (1) aufsetzbar ist, **dadurch gekennzeichnet, dass** das Spannelement (11) in seiner Längsrichtung im Wesentlichen unelastisch ist und der Halter (8) Rastmittel (18, 19) aufweist, mit denen das Spannelement (11) selbsttätig gegen eine Rückwärtsbewegung verrastbar ist.

2. Vorrichtung nach Anspruch 1, **dadurch gekennzeichnet, dass** der Halter (8) Führungsmittel (22, 23) zur seitlichen Führung des Spannelementes (11) aufweist.

3. Vorrichtung nach Anspruch 2, **dadurch gekennzeichnet, dass** Führungsmittel (22) im Bereich der Unterseite des Hakens (10) vorgesehen sind.

4. Vorrichtung nach einem der Ansprüche 1 bis 3, **dadurch gekennzeichnet, dass** die Rastmittel (18,19) eine federnde Rastzunge (18) aufweisen, die am Spannelement (11) anliegt.

5. Vorrichtung nach einem der Ansprüche 1 bis 4, **dadurch gekennzeichnet, dass** das Spannelement (11) eine Vielzahl von Rippen (15) aufweist, die sich quer zur Längsrichtung des Spannelementes (11) erstrecken

6. Vorrichtung nach einem der Ansprüche 1 bis 5, **dadurch gekennzeichnet, dass** das Spannelement (11) einstückig aus einem flexiblen vergleichsweise festen und im Wesentlichen nicht dehnbaren Kunststoff hergestellt ist.

7. Vorrichtung nach einem der Ansprüche 1 bis 6, **dadurch gekennzeichnet, dass** der Halter (8) einen Durchgang (16) für das Spannelement (11) aufweist und dass über diesem Durchgang (16) ein brückenförmiger Träger (17) angeordnet ist, an dem ein Rastorgan (18) angeordnet ist.
